# EUROPÄISCHE PATENTSCHRIFT

(11) **EP 1 602 547 B1**
(45) Veröffentlichungstag und Bekanntmachung des Hinweises auf die Patenterteilung: **23.08.2006**
(21) Anmeldenummer: 04013265.6
(22) Anmeldetag: 04.06.2004
(51) Int. Cl.: B61G 5/06

(54) **Automatische Mittelpufferkupplung für ein mehrgliedriges Schienenfahrzeug**
Automatic central buffer coupling for a train composed of several rail vehicles.
Attelage central automatique pour un train composé de plusieurs véhicules ferroviaires.

(43) Veröffentlichungstag der Anmeldung: 07.12.2005
(73) Patentinhaber: Voith Turbo Scharfenberg GmbH & Co. KG, 38239 Salzgitter-Watenstedt (DE)
(72) Erfinder: Jones, Antony, Creshire CW2 5AD (GB)
(74) Vertreter: Meissner, Bolte & Partner

(56) Entgegenhaltungen:
- WO-A-00/74994
- CH-A- 425 877
- US-A- 3 387 714
- US-A- 3 633 762

## Beschreibung

Die vorliegende Erfindung betrifft eine automatische Mittelpufferkupplung, insbesondere der Bauart "Tightlock/AAR", für ein mehrgliedriges Schienenfahrzeug, mit einem Kupplungskopf zum mechanischen und kraftschlüssigen Verbinden eines ersten Wagenkastens mit einem benachbarten zweiten Wagenkasten, wobei der Kupplungskopf zur Vor- und Feinzentrierung als Bolzen-/Buchsenanordnung ausgeführte Zentrierorgane aufweist; einer unterhalb des Kupplungskopfes angeordnete Trageinheit, die zumindest ein Hydraulik- und/oder Druckluftterminal einer Hydraulik- und/oder Druckluftleitung aufweist; einem unterhalb der Trageinheit angeordneten und in Längsrichtung der Mittelpufferkupplung längsverschiebbar geführten Elektrokontaktträger, der Kontaktterminals für elektrische Verbindungen aufweist; und mit einer über die Hydraulik- und/oder Druckluftleitung hydraulisch oder pneumatisch ansteuerbaren Betätigungsvorrichtung zur Längsverschiebung des Elektrokontaktträgers, wobei der Elektrokontaktträger im entkuppelten Zustand in einer entkuppelten Lage hinter der Kuppelebene vorliegt, und wobei der Elektrokontaktträger aus der ungekuppelten, hinteren Lage mittels der Betätigungsvorrichtung in eine vordere, kuppelbereite Lage in der Kuppelebene verschiebbar ist.

Eine derartige automatische Mittelpufferkupplung, die ein schnelles und einfaches Verkuppeln und Entkuppeln von Zügen ermöglicht, ist dem Grunde nach aus der Schienenfahrzeugtechnik bekannt. Dabei wird beim mechanischen Verkuppeln zweier benachbarter Wagenkästen die Kupplungsklaue des einen Wagenkastens mit der Kupplungsklaue des anderen Wagenkastens kraftschlüssig verbunden, um Zug- und Stosskräfte zwischen den derart mechanisch verkuppelten Wagenkästen übertragen zu können.

Neben dem mechanischen Verkuppeln benachbarter Wagenkästen werden in der Regel simultan elektrische Leitungen, wie etwa die Stromzufuhr und Datenleitungen, über mehrere in einem Elektrokontaktträger angeordnete Kontaktterminals durchgekuppelt. Ferner sollte ein gleichzeitig ablaufender Durchkupplungsvorgang von Druckluftleitungen vorgesehen sein. Der simultan mit dem mechanischen Kupplungsvorgang ablaufende Durchkupplungsvorgang von Leitungen (elektrische Leitungen und Druckluftleitungen) setzt insbesondere für die Kontaktterminals der elektrischen Verbindungen voraus, dass die aus den beiden Kupplungsköpfen der benachbarten Wagenkästen bestehende mechanische Kupplung ein starres oder starr gemachtes System darstellt, um einen erforderlichen Kontaktdruck sicherzustellen und insbesondere ein Auftreten von Lichtbögen zwischen den durchzukuppelnden Kontaktterminals zu vermeiden.

Aus dem Stand der Technik, beispielsweise der DE 241 43 84 A1, ist bekannt, dass für das mechanische Verkuppeln benachbarter Wagenkästen der Kupplungskopf derart auszuführen ist, dass der Kopf am vorderen, stirnseitigen Ende in der Kuppelebene eine plane, quer zur Längsachse angeordnete Stirnfläche aufweist, die mit der entsprechenden Stoßfläche der Gegenkupplung zur Anlage kommt. Dabei ist ferner an oder in dieser Stoßfläche ein Druckluftterminal zum Durchkuppeln einer Druckluftleitung vorgesehen.

Jedoch lässt sich das Prinzip dieser aus dem Stand der Technik bekannten Anordnung, bei der starre und spielfreie Stirnflächen der jeweiligen Wagenkästen aufeinanderstoßen, nicht ohne weiteres bei bestimmten Bauarten von Mittelpufferkupplungen einsetzen. Insbesondere bei Klauenkupplungen, zum Beispiel der Bauart "AAR" oder "Tightlock", sind nämlich keine quer zur Längsachse ausgerichtete Stirnflächen bzw. Stoßflächen vorgesehen. Darüber hinaus weist beim Kupplungsvorgang jeder Kupplungskopf dieser Bauart grundsätzlich noch ein gewisses Spiel auf, so dass zwischen den jeweiligen Kupplungsköpfen Längs- und Querbewegungen auftreten, die entsprechend kompensiert werden müssen, um auch ein einwandfreies Durchkuppeln des Elektrokontaktträgers und vor allem ohne ein Auftreten von materialbelastenden Lichtbögen an den Kontaktterminals zu ermöglichen.

Bei der Entwicklung einer auf dem Prinzip einer Klauenkupplung basierenden, automatischen Mittelpufferkupplung ist es vor allem wichtig, eine wirtschaftliche und flachbauende Lösung zur Ausbildung und Anordnung einer Elektrokontaktkupplung und einer Luftleitungskupplung aufzuzeigen, die zusammen mit dem mechanischen Verkuppeln des Kupplungskopfes durchzukuppeln sind. Entsprechende Lösungen sind jedoch aufgrund des höheren Spiels und der damit im Zusammenhang stehenden ständigen Bewegung dieses Kupplungstyps nur mit erheblichem technischen oder wirtschaftlichen Aufwand umsetzbar. Darüber hinaus sind solche Lösungen nur mit Schwierigkeiten oder Einschränkungen in der Praxis einsetzbar, da bei den vertikal hochbauenden Mittelpufferkupplungen vom Klauenkupplungstyp vor allem die notwendigen Einbauräume und Freiräume für das Anbringen der Elektrokontaktkupplung und/oder der Luftleitungskupplung nicht zur Verfügung stehen.

Andererseits zeichnen sich beispielsweise AAR-Kupplungen (AAR= American Association of Railway) durch ihr einfaches Design, robuste Ausführung, hohe Festigkeit und niedrigen Preis aus. Ein weiterer Vorteil ist darin zu sehen, dass AAR-Kupplungen universell, insbesondere sowohl für Personen- als auch Güterzüge, einsetzbar sind. Diese Aspekte führten dazu, dass bei Mittelpufferkupplungen dieses Typs weltweit Interesse besteht, eine möglichst einfach umzusetzende und wirtschaftliche Lösung für die oben genannten Probleme zu finden, die beim automatischen Mitkuppeln der Elektrokontaktkupplung und der Luftleitungskupplung auftreten.

Aus der EP-1 102 696 A1 ist eine Elektrokontaktkupplung für Mittelpufferkupplungen, insbesondere für Klauenkupplungen beispielsweise der Bauart "AAR" bekannt, bei der eine Elektrokontaktkupplung unterhalb des mechanischen Kupplungskopfes angeordnet ist, und zwar derart, dass sie in Längsrichtung der Mittelpufferkupplung längsverschiebbar ist. Dabei ist vorgesehen, die Elektrokontaktkupplung im ungekuppelten Zustand hinter die Kuppelebene zu verschieben. In dieser Position können Beschädigungen des Elektrokontaktträgers weitestgehend vermieden werden, wenn sich der Kupplungskopf aufgrund seines bauartbedingten Spiels über die Kuppelebene bewegt.

Zwar sind an der Elektrokontaktkupplung gemäß dem oben genannten Dokument Zentrierorgane und Verriegelungspunkte zum Verbessern des Kontaktdruckes vorgesehen, die angegebene Lösung berücksichtigt jedoch nicht das Problem, dass nach wie vor ein erhöhtes Spiel der mechanischen Kupplung vorliegt. Dieses führt einerseits zu hohen Belastungen der Elektrokontakte und andererseits dazu, dass nicht immer ein sicherer Kontakt zwischen zwei gekuppelten Elektrokontaktkupplungen garantiert werden kann.

Ferner wird bei dem Kupplungskopf gemäß der EP-1 102 696 A1 das pneumatisch/hydraulische Kuppeln von Zugeinheiten über eine feststehende, elastisch am Kopf befestigte Luftkupplung vorgenommen. Dadurch ist es notwendig, dass das mechanische Spiel der Köpfe durch das feststehende Luftkupplungsterminal abgefangen wird; dies ist jedoch nur im begrenzten Umfang möglich. Auch hat es sich bei der vorgeschlagenen Lösung als problematisch erwiesen, eine die Elektrokontaktkupplung tragende Trageinheit über Elastomerblöcke an dem Kupplungskopf zu befestigen, um einerseits eine fixierte und andererseits eine elastische Verbindung zwischen dem Kupplungskopf und der Trageinheit zu ermöglichen. Hierbei zeigte sich nämlich, dass durch die Verbindung über elastische Elemente das Spiel im mechanischen Verschluss direkt auf die Elektrokontaktkupplung übertragen wird, was zu Kontaktproblemen führen kann.

Aus der CH 425 877 A ist ferner eine Kupplungsanordnung für Schienenfahrzeuge bekannt, bei der ein Druckluftterminal in einem in Längsrichtung der Mittelpufferkupplung verschiebbaren Hilfsmundstück derart angeordnet ist, dass das Druckluftterminal im entkuppelten Zustand in einer entkuppelten Lage hinter der Kupplungsebene vorliegt und zusammen mit dem Hilfsmundstück mit Hilfe eines Kupplungsmechanismus aus der ungekuppelten, hinteren Lage in eine vordere, kuppelbereite Lage in die Kuppelebene verschiebbar ist. Die Kupplungsanordnung weist ferner eine Elektrokontaktkupplung unterhalb des mechanischen Kupplungskopfes auf, wobei die Elektrokontaktkupplung in Längsrichtung der Mittelpufferkupplung längsverschiebbar ist und im ungekuppelten Zustand hinter der Kuppelebene vorliegt. Die Kupplungsanordnung ist dabei so aufgebaut, dass beim mechanischen und kraftschlüssigen Verkuppeln benachbarter Wagenkästen die Druckluftterminals der jeweiligen Kupplungsanordnungen mit Hilfe des Kupplungsmechanismus in die Kupplungsebene verschoben werden, um derart die Druckluftterminals der jeweiligen Wagenkästen durchzukuppeln. Nach dem Durchkuppeln der Druckluftterminals wird eine hydraulisch ansteuerbare Betätigungsvorrichtung mit Druckluft beaufschlagt, infolgedessen mit Hilfe einer Hebel-Druckluftvorrichtung die Kontaktkästen der Elektrokontaktkupplung in eine vordere, kuppelbereite Lage in der Kuppelebene verschoben werden.

Die aus der CH 425 877 A bekannte Kupplungsanordnung ist im Aufbau insgesamt kompliziert und aufwendig, so dass die Herstellungs- und Wartungskosten hoch sind. Des weiteren weist die Kupplungsanordnung infolge der vielen Komponenten eine hohe Kupplungsmasse auf.

Ausgehend von dem Gegenstand gemäß der EP-1 102 696 A1 liegt der vorliegenden Erfindung von daher die Problemstellung zugrunde, dass beim Durchkuppeln der Elektrokontaktkupplung die elektrischen Kontaktterminals bisher stark beansprucht wurden, da der mechanische und elektrische Kupplungsvorgang bei Mittelpufferkupplungen vom AAR- bzw. Tightlock-Typ parallel abläuft und aufgrund des höheren Spiels dieses Kupplungstyps eine Verringerung des Kontaktdrucks und mögliche Lichtbögen auftraten und es bei der Luftkupplung durch das höhere Spiel zu Druckluftverlusten, dem sogenannten Abblasen, kommen konnte.

Auf der Grundlage der geschilderten Problemstellung liegt der vorliegenden Erfindung nun die Aufgabe zugrunde, eine automatische Mittelpufferkupplung der eingangs genannten Art derart weiterzubilden, dass einerseits die Elektrokontaktkupplung in ihrer Führung so verbessert wird, dass das erhöhte Spiel der mechanischen Kupplung nicht mehr zu hohen Belastungen führen und ein sicherer Kontakt zwischen zwei gekuppelten Elektrokontaktkupplungen hergestellt werden kann. Andererseits muss das mechanische Spiel des Verschlusses bei der in der Trägereinheit integrierten Luftkupplung ausgeglichen werden, um Druckabfälle zu verhindern. Ferner soll die erfindungsgemäße Lösung einen möglichst einfachen aber dennoch zuverlässig funktionierenden Aufbau aufweisen.

Diese Aufgabe wird bei einer automatischen Mittelpufferkupplung der eingangs genannte Art dadurch gelöst, dass die Zentrierorgane gleichzeitig als Auslösevorrichtung zum Auslösen eines Kupplungsmechanismus zum Durchkuppeln des zumindest einen Hydraulik- und/oder Druckluftterminals bei dem mechanischen Verkuppeln der benachbarten Wagenkästen dienen, wobei in der Buchse der Bolzen-/Buchsenanordnung, die beim Verkuppeln mit dem benachbarten Wagenkasten den entsprechend komplementär angeordneten Bolzen des benachbarten Wagenkastens aufnimmt, ein in Längsrichtung der Kupplung verschiebbarer Verstellstift angeordnet ist, der beim mechanischen Verkuppeln der benachbarten Wagenkästen durch einen eindringenden Bolzen des benachbarten Wagenkastens von der Kupplungsebene weg verschoben wird und dadurch den Kupplungsmechanismus auslöst.

Die erfindungsgemäße Lösung weist eine ganze Reihe wesentlicher Vorteile gegenüber den aus der Schienenfahrzeugtechnik bekannten und vorstehend erläuterten Mittelpufferkupplungen auf. Durch die erfindungsgemäße Auslösevorrichtung wird in vorteilhafter Weise erreicht, dass die Elektrokontaktkupplung bzw. der Elektrokontaktträger grundsätzlich erst dann aus der ungekuppelten, hinteren Lage in die vordere kuppelbereite Lage in die Kuppelebene verschoben wird, wenn die mechanische Verkupplung durch den Kupplungskopf bereits vollständig abgeschlossen ist. Dadurch wird verhindert, dass die Kontakte der Elektrokontaktkupplung aufgrund des höheren Spiels des Kupplungskopfes einer ständigen Bewegung unterworfen sind, so dass die bekannten Probleme, insbesondere der verringerte Kontaktdruck und das Entstehen von Lichtbögen, nicht mehr auftreten können. Gemäß der Erfindung ist vorgesehen, dass nach dem mechanischen Verkuppeln der benachbarten Wagenkästen die Auslösevorrichtung den Kupplungsmechanismus auslöst, der den Hydraulik- und/oder Druckluftterminal des ersten Wagens mit einem in dem Kupplungsspiegel der beiden Wagenkästen entsprechend komplementär angeordneten Hydraulik- und/oder Druckluftterminal des zweiten Wagens durchkuppelt. Durch dieses Durchkuppeln wird nun automatisch auch die zugehörige Hydraulik- und/oder Druckluftleitung unmittelbar nach dem mechanischen Verkuppeln der Wagenkästen durchgekuppelt. Infolgedessen wird über die durchgekuppelte Hydraulik- und/oder Druckluftleitung die Betätigungsvorrichtung zur Längsverschiebung des Elektrokontaktträgers bzw. der Elektrokontaktkupplung hydraulisch oder pneumatisch beaufschlagt bzw. angesteuert. Als Ergebnis hiervon kann dann der Elektrokontaktträger aus der ungekuppelten hinteren Lage mittels der angesteuerten Betätigungsvorrichtung in die vordere kuppelbereite Lage in die Kuppelebene verschoben werden, so dass auch das Durchkuppeln des Elektrokontaktträgers stattfinden kann. Dadurch, dass durch diesen Ablauf das Durchkuppeln der in bzw. an dem Elektrokontaktträger vorgesehenen elektrischen Kontaktterminals grundsätzlich erst nach dem mechanischen Verkuppeln des Kupplungskopfes erfolgt, kann eine durch eine relative Bewegung der Kupplungsköpfe zueinander hervorgerufene Entstehung von Lichtbögen zwischen den Kontaktterminals ausgeschlossen werden. Auch wird sichergestellt, dass das Durchkuppeln der Kontaktterminals mit hinreichendem Kontaktdruck stattfindet. Demgemäss ist es mit der erfindungsgemäße Lösung in vorteilhafter Weise möglich, die Zuverlässigkeit der Durchkupplung des Elektrokontaktträgers deutlich zu erhöhen sowie die Lebensdauer der Kontaktterminals zu steigern. Ferner wird das Durchkuppeln der Elektrokontaktkupplung erst nach vollständiger Beendigung des mechanischen Kupplungsvorganges automatisch initiiert, so dass der Kupplungsvorgang der Elektrokontaktkupplung automatisch nach Beendigung des mechanischen Kupplungsvorganges abläuft.

Dadurch, dass die Auslösevorrichtung bezüglich einer zur Kuppelebene senkrecht verlaufenden Spiegelebene eine komplementär angeordnete Bolzen-/Buchsenanordnung aufweist, wobei in der Buchse der Bolzen-/Buchsenanordnung, die beim Verkuppeln mit dem benachbarten Wagenkästen einen entsprechend komplementär angeordneten Bolzen des benachbarten Wagenkastens aufnimmt, ein in Kupplungsrichtung verschiebbarer Verstellstift angeordnet ist, der beim mechanischen Verkuppeln der benachbarten Wagenkästen durch den eindringenden Bolzen des benachbarten Wagenkastens von der Kuppelebene weg verschoben wird und dadurch den Kupplungsmechanismus auslöst, wird mit Hilfe der Bolzen-/Buchsenanordnung zum einen der Freiheitsgrad der vertikalen und lateralen Bewegung des gesamten Kupplungskopfes reduziert, da sie somit als Zentrierorgan dient. Zum anderen stellt die Bolzen-/Buchsenanordnung die mechanische Betätigungskraft bereit, um den in der Buchsenanordnung vorgesehenen Verstellstift in Kupplungsrichtung von der Kuppelebene weg zu verschieben. Durch diese Verschiebung des Verstellbolzens wird letztendlich der Kupplungsmechanismus zum Durchkuppeln der Hydraulik- und/oder Druckluftterminals ausgelöst. Dabei ist natürlich auch denkbar, anstelle eines Verstellstift eine andere geeignet ausgeführte Einrichtung, wie zum Beispiel einen Auslösehaken oder ein zungenförmiges Element, in der Buchsenanordnung vorzusehen.

Der Kupplungskopf weist zur Vor- und Feinzentrierung die als Bolzen-/Buchsenanordnung ausgeführte Zentrierorgane auf. Denkbar hierbei wäre, dass dem Zentrierdorn zur Vorzentrierung an der Trageinheit auf der gleichen Seite zur senkrechten Längsmittelebene eine Zentrierbuchse zur Feinzentrierung am Kontaktträger zugeordnet ist, und dass der Zentrierbuchse zur Vorzentrierung an der Trageeinheit auf der anderen Seite der senkrechten Längsmittelebene ein Zentrierdorn zur Feinzentrierung am Kontaktträger vorgesehen ist, wobei die Anordnung des Zentrierdornes und der Zentrierbuchse beispielsweise derart gewählt wird, dass beim Zentriervorgang auf jeder Seite jeweils von der senkrechten Mittellängsebene ein jeweiliger Zentrierdorn und eine jeweilige Zentrierbuchse angeordnet sind. In vorteilhafter Weise können die Zentrierorgane ferner zumindest teilweise gleichzeitig als Auslösevorrichtung zum Auslösen des Kupplungsmechanismus dienen. Hierdurch kann vor allem eine besonders kompakte Ausführung der erfindungsgemäßen Mittelpufferküpplung erreicht werden, da die Auslösevorrichtung zum einen die Funktion des Auslösens des Kupplungsmechanismus und zum anderen die Funktion des Zentrierens des Kupplungskopfes bzw. der Elektrokontaktkupplung aufweist.

Vorteilhafte Weiterbildungen der Erfindung sind in den Unteransprüchen angegeben.

So ist beispielsweise vorgesehen, dass das zumindest eine Hydraulik- und/oder Druckluftterminal in einem in Längsrichtung der Mittelpufferkupplung verschiebbaren Gehäuse derart angeordnet ist, dass das zumindest eine Hydraulik- und/oder Druckluftterminal im entkuppelten Zustand in einer entkuppelten Lage hinter der Kuppelebene des Kupplungskopfes vorliegt und zusammen mit dem Gehäuse mit Hilfe des Kupplungsmechanismus aus der ungekuppelten, hinteren Lage in eine vordere, kuppelbereite Lage zum Durchkuppeln des Hydraulik- und/oder Druckluftterminals in die Kuppelebene verschiebbar ist. In besonders bevorzugter Weise ist dabei das zumindest eine Hydraulik- und/oder Druckluftterminal in der Mitte des Kontaktspiegels der Trageinheit angeordnet. Diese besondere Ausführungsform minimiert die Effekte, die aufgrund des Spieles bzw. der Bewegung des Kupplungskopfes auftreten. Dadurch wird vor allem sichergestellt, dass das Hydraulik- und/oder Druckluftterminal grundsätzlich so lange in der aus der Kuppelebene zurückgezogenen Position verbleibt, bis nach dem mechanischen und kraftschlüssigen Verkuppeln der beiden benachbarten Wagenkästen der endgültige Zustand des Kupplungskopfes erreicht worden ist und dadurch relative Bewegungen der Kupplungsköpfe zueinander ausgeschaltet sind. Beim mechanischen Entkuppeln des Kupplungskopfes findet umgekehrt das Verschieben des Gehäuses mit dem darin vorgesehenen Hydraulik- und/oder Druckluftterminal aus der Kuppelebene in die hintere Lage grundsätzlich im ersten Schritt der Operation statt. Von daher befindet sich in vorteilhafter Weise das Hydraulik- und/oder Druckluftterminal grundsätzlich immer dann in der bezüglich der Kuppelebene zurückgezogenen Position, wenn sich der Kupplungskopf im Kuppel- bzw. Entkuppelvorgang befindet. Durch das Bereitstellen eines Gehäuses, das in Kupplungsrichtung verschiebbar ist, und welches das Hydraulik- und/oder Druckluftterminal enthält, wird ein zusätzlicher Schutz des Hydraulik- und/oder Druckluftterminals erreicht. Selbstverständlich kann aber auch auf ein entsprechendes Gehäuse verzichtet werden, wenn das Hydraulik- und/oder Druckluftterminal von sich aus entsprechend ausgelegt ist.

In einer besonders vorteilhaften Ausführungsform weist der Verkupplungsmechanismus des Hydraulik- und/oder Druckluftterminals einen um einen Schwenkbolzen drehbar gelagerten Schwenkarm auf, der den Verstellstift mit dem Gehäuse des zumindest einen Hydraulik- und/oder Druckluftterminals oder mit dem Hydraulik- und/oder Druckluftterminal selber kraftschlüssig verbindet. Dadurch, dass der Verstellstift über den Schwenkarm mit dem Gehäuse des Hydraulik- und/oder Druckluftterminals oder mit dem Hydraulik- und/oder Druckluftterminal verbunden ist, wird erreicht, dass sich in dem Fall, wenn der Verstellstift durch den Bolzen der Bolzen-/Buchsenanordnung in Längsrichtung der Kupplung von der Kuppelebene weg bewegt wird, der Schwenkarm um den horizontal drehbar gelagerten Schwenkbolzen dreht und von daher das Gehäuse des Hydraulik- und/oder Druckluftterminals oder das Hydraulik- und/oder Druckluftterminal selber in Längsrichtung der Kupplung in die Kuppelebene hinein verschiebt. Damit wird also ein Schwenkmechanismus bereitgestellt, über den durch das Verschieben des Verstellstiftes von der Kuppelebene weg das Hydraulik- und/oder Druckluftterminal in die Kuppelebene hinein verschoben wird, um das Hydraulik- und/oder Druckluftterminal durchzukuppeln und die Betätigungsvorrichtung zur Längsverschiebung des Elektrokontaktträgers anzusteuern. Selbstverständlich sind hier aber auch andere Ausführungsformen, insbesondere hinsichtlich des Schwenkmechanismus, denkbar.

Um zu erreichen, dass in der letztgenannten Ausführungsform keine Querkräfte sondern nur Zug- oder Schubkräfte in Längsrichtung der Kupplung vom Verstellstift zum Hydraulik- und/oder Druckluftterminal übertragen werden, ist in vorteilhafter Weise vorgesehen, dass der Schwenkarm einerseits mit dem Verstellstift und andererseits mit dem Gehäuse des Hydraulik- und/oder Druckluftterminals oder mit dem Hydraulik- und/oder Druckluftterminal selber jeweils über eine Stift/Langlochanordnung verbunden ist, wobei das Langloch senkrecht zur Längsrichtung der Kupplung verläuft und der Stift in dem Langloch bewegbar gelagert ist. Auch hier sind selbstverständlich andere Ausführungsformen denkbar.

In einer weiteren vorteilhaften Ausführungsform ist vorgesehen, dass die Auslösevorrichtung ferner eine Rücksetzeinrichtung aufweist, die derart ausgeführt ist, um nach dem mechanischen Entkuppeln der beiden Wagenkästen den Kupplungsmechanismus in einen unausgelösten Zustand zurückzusetzen, in welchem das Hydraulik- und/oder Druckluftterminal entkuppelt und somit die Hydraulik- und/oder Druckluftleitung getrennt und unbeaufschlagt vorliegen. Dies wird in dem Anwendungsbeispiel erreicht, indem beim Entkupplungsvorgang der Entkuppelzylinder der mechanischen Kupplung und der Betätigungszylinder des Elektrokontaktträgers gleichzeitig mit Hydraulik und/oder Druckluft beaufschlagt werden, wodurch die elektrische und mechanische Trennung nahezu zeitgleich erfolgen kann. Der Elektrokontaktträger befindet sich nach Abschluss der Trennung hinter der Kuppelebene in zurückgezogener Stellung, während die mechanischen Teile der Kupplung noch räumlich zusammenstehen. Erst durch die Auseinanderbewegung der mechanischen Kupplung erfolgt die Trennung der Hydraulik- und/oder Druckluftleitung(en). Es sind selbstverständlich auch andere Ablaufsteuerungen denkbar, wie beispielsweise ein verzögertes mechanisches Entkuppeln.

Um nach dem Durchkuppeln des zumindest einen Hydraulik- und/oder Druckluftterminals diesen in der Kuppelebene zu halten, und insbesondere um zu verhindern, dass nach dem Durchkuppeln des zumindest einen Hydraulik- und/oder Druckluftterminals dieses nicht durch die Operation des Kupplungsmechanismus über die Kuppelebene hinaus verschoben wird, ist in einer besonders vorteilhaften Realisierung der erfindungsgemäßen Mittelpufferkupplung eine Begrenzungsvorrichtung vorgesehen, welche die Bewegung des Hydraulik- und/oder Druckluftterminals in Längsrichtung der Kupplung zu der Kuppelebene hin begrenzt. Andererseits wird nach dem Durchkuppeln des zumindest einen Hydraulik- und/oder Druckluftterminals durch die permanent hydraulisch oder pneumatisch beaufschlagte bzw. angesteuerte Betätigungsvorrichtung eine Bewegung des Hydraulik- und/oder Druckluftterminals in Längsrichtung der Kupplung von der Kuppelebene weg verhindert. Damit ist es möglich, nach dem Durchkuppeln das Hydraulik- und/oder Druckluftterminals in der Kuppelebene sicher zu halten. Als Begrenzungsvorrichtung könnte hierbei beispielsweise ein Anschlag dienen, jedoch sind auch andere Lösungen möglich.

Da oftmals mit der Elektrokontaktkupplung eine Vielzahl von verschiedenen Signale durchgekuppelt werden müssen, können im Kontaktspiegel des Elektrokontaktträgers neben üblichen Kontaktterminals zur Energie- und/oder Signalübertragung auch Datenbus-/CCTV-Kontakte vorliegen. Denkbar wäre ferner, auch Glasfaseranschlüsse zur optischen Signalübertragung in dem Kontaktspiegel des Elektrokontaktträgers zu integrieren.

Im folgenden wird eine bevorzugte Ausführungsform der erfindungsgemäßen Mittelpufferkupplung anhand der Zeichnungen näher erläutert.

Es zeigen:
- Fig. 1: eine perspektivische Teilansicht der Trageinheit in einer bevorzugten Ausführungsform der erfindungsgemäßen Mittelpufferkupplung;
- Fig. 2: eine entlang der Linie A - A' in Fig. 1 genommene Schnittansicht der Trageinheit der bevorzugten Ausführungsform; und
- Fig.3: die Trageinheit der bevorzugten Ausführungsform zusammen mit der Elektrokontaktkuppiung ais Bauteil der erfindungsgemäßen Mittelpufferkupplung in Vorderansicht.

Fig. 1 zeigt eine perspektivische Teilansicht der Trageinheit 2 einer bevorzugten Ausführungsform der erfindungsgemäßen Mittelpufferkupplung, wobei die Trageinheit 2 unterhalb eines (in Fig. 3 dargestellten) Kupplungskopfs 1 der Mittelpufferkupplung befestigt ist. Die Befestigung erfolgt beispielsweise über eine Stiftlagerung, wie etwa Schrauben, die eine fixierte Verbindung zwischen Kupplungskopf 1 und Trageinheit 2 ermöglichen. Unterhalb der flachbauenden Trageinheit 2 ist eine in der Fig. 1 nicht dargestellte Elektrokontaktkupplung 5 in Längsrichtung 100 der Kupplung verschiebbar geführt.

Fig. 2 ist eine entlang der Linie A-A' in Fig. 1 genommene Schnittansicht der Trageinheit 2, welche eine Auslösevorrichtung 9 und einen Kupplungsmechanismus 10 zum Verkuppeln eines Hydraulik- und/oder Druckluftterminals 3 im weiteren Detail darstellt. Zum Zwecke der Übersicht ist in den Figuren 1 und 2 nur die Trageinheit 2 der Mittelpufferkupplung zusammen mit den erfindungswesentlichen Komponenten und Bauteilen dargestellt.

Die Elektrokontaktkupplung 5 wird mit Hilfe eines Führungsschlittens 23, der auf zwei in Längsrichtung 100 der Kupplung ausgerichteten, nebeneinander in der Trageinheit 2 befestigten Führungsstangen 24 angeordnet ist, bezüglich der Mittelpufferkupplung und der Trageinheit 2 längsverschiebbar gehalten. Der Führungsschlitten 23 und damit die an ihm befestigte Elektrokontaktkupplung 5 können mittels einer vorzugsweise hydraulisch oder pneumatisch beaufschlagten oder angesteuerten Betätigungsvorrichtung 7 auf den Führungsstangen 24 in Längsrichtung 100 der Kupplung verschoben werden.

Optional ist denkbar, zusätzlich eine am Elektrokontaktträger 5 horizontal verschwenkbar befestigte Schutzklappe vorzusehen, die über einen Hebelmechanismus betätigbar ist, wobei in der zurückgezogenen Lage des Führungsschlittens 23 die Schutzklappe vor dem Elektrokontaktträger 5 verschwenkt ist, und wobei die Schutzklappe in der vorgeschobenen, kuppelbereiten Lage nach unten verschwenkt ist. Möglich hierbei wäre, dass das Verschwenken der Schutzklappe über einen entsprechenden Mechanismus kontinuierlich mit der Längsbewegung des Führungsschlittens 23 erfolgt.

Am vorderen Ende in der senkrechten Längsmittelebene der Trageinheit 2 ist ein Hydraulik- und/öder Druckluftterminal 3 einer Hydraulik- und/oder Druckluftleitung 4 angeordnet, wobei das Hydraulik- und/oder Druckluftterminal 3 in einer ungekuppelten Lage hinter der Kuppelebene 8 liegt.

Wie dargestellt, ist das Hydraulik- und/oder Druckluftterminal 3 in einer bezüglich der Querrichtung der Kupplung mittigen Lage in der Trageinheit 2 angeordnet. Zum Schutz des Terminals 3 ist dieses in einem in Längsrichtung 100 der Kupplung verschiebbaren Gehäuses 12 vorgesehen. In der Trageinheit 2 ist ferner eine Auslösevorrichtung 9 vorhanden, die dazu dient, nach dem mechanischen Durchkuppeln des (nicht dargestellten) Kupplungskopfes 1 einen Kupplungsmechanismus 10 auszulösen, der das Hydraulik- und/oder Druckluftterminal 3 in die Kuppelebene 8 in Längsrichtung 100 der Kupplung verschiebt.

Dabei ist vorgesehen, dass die Auslösevorrichtung 9 bezüglich einer zur Kuppelebene 8 senkrecht verlaufenden Spiegelebene eine komplementär angeordnete Bolzen-/Buchsenanordnung 13, 14 aufweist. Die Buchse 14 nimmt beim Kuppelvorgang den entsprechend komplementär angeordneten (explizit nicht dargestellten) Bolzen des benachbarten Wagenkastens auf. In dieser Buchse 14 ist ein in Längsrichtung 100 der Kupplung verschiebbarer Verstellstift 16 angeordnet, der beim Kupplungsvorgang durch den eindringenden Bolzen des benachbarten Wagenkastens von der Kuppelebene 8 weg verschoben wird, wodurch der Kupplungsmechanismus 10 ausgelöst wird.

Durch das Verschieben des Verstellstiftes 16, wird durch den Verstellstiftes 16 der Kupplungsmechanismus 10 ausgelöst. Infolgedessen wird über die durchgekuppelte Hydraulik- und/oder Druckluftleitung 4 eine in der Trageinheit 2 angeordnete Betätigungsvorrichtung 7 zur Längsverschiebung des Elektrokontaktträgers bzw. der Elektrokontaktkupplung 5 hydraulisch oder pneumatisch beaufschlagt bzw. angesteuert. Als Ergebnis hiervon wird dann der Elektrokontaktträger 5 aus der ungekuppelten hinteren Lage mittels der angesteuerten Betätigungsvorrichtung 7 in die vordere kuppelbereite Lage in die Kuppelebene 8 verschoben, so dass das Durchkuppeln der Elektrokontaktträger 5 der jeweiligen benachbarten Wagenkästen stattfinden kann.

Der Kupplungsmechanismus 10 weist dabei einen um einen Schwenkbolzen 17 drehbar gelagerten Schwenkarm 18 auf, der den Verstellstift 16 mit dem Gehäuse 12 des Hydraulik- und/oder Druckluftterminals 3 kraftschlüssig verbindet. Dadurch, dass der Verstellstift 16 über den Schwenkarm 18 mit dem Gehäuse 12 verbunden ist, wird erreicht, dass sich in dem Fall, wenn sich der Verstellstift 16 in Längsrichtung 100 der Kupplung von der Kuppelebene 8 weg bewegt, der Schwenkarm 18 um den horizontal drehbar gelagerten Schwenkbolzen 17 dreht und von daher das Gehäuse 12 selber in Längsrichtung 100 der Kupplung in die Kuppelebene 8 hinein verschiebt.

Die Auslösevorrichtung 9 weist ferner eine Rücksetzeinrichtung 19 auf. Diese hier als ein Federelement ausgeführte Rücksetzeinrichtung 19 setzt nach dem mechanischen Entkuppeln der beiden Wagenkästen den Kupplungsmechanismus 10 in einen unausgelösten Zustand zurück, in welchem die Hydraulik- und/oder Druckluftterminals 3 entkuppelt und somit die Hydraulik- und/oder Druckluftleitungen 4 getrennt und unbeaufschlagt vorliegen.

Um zu verhindern, dass nach dem Durchkuppeln des zumindest einen Hydraulik- und/oder Druckluftterminal 3 dieses nicht durch die Operation des Kupplungsmechanismus 10 über die Kuppelebene 8 hinaus verschoben wird, ist eine Begrenzungsvorrichtung 22 vorgesehen, welche die Bewegung des Hydraulik- und/oder Druckluftterminals 3 in Längsrichtung 100 der Kupplung zu der Kuppelebene 8 hin begrenzt.

Fig. 3 zeigt der Vollständigkeit halber die Trageinheit 2 zusammen mit der Elektrokontaktkupplung 5 als Bauteil der erfindungsgemäßen Mittelpufferkupplung in Vorderansicht.

Die Trageinheit 2 ist flachbauend ausgebildet, und weist eine geringere Höhenabmessung als der Elektrokontaktträger 5 auf. Vorzugsweise ist die Höhe der Trageinheit 2 nur etwa halb so groß wie die Höhe der Elektrokontaktkupplung 5 bemessen. Um eine möglichst flachbauende, kompakte Anordnung und Ausbildung einer Elektrokontaktkupplung 5 und einer Hydraulik- bzw. Luftleitungskupplung 3, insbesondere zum Anbau an eine Mittelpufferkupplung der vorgenannten Bauart "AAR" oder "Tightlook" zu verwirklichen, ist das Hydraulik- und/oder Druckluftterminal 3 in einem Gehäuse 12 in der Trageinheit 2 integriert. Die Trageinheit 2 nimmt gleichzeitig platzsparend die Betätigungsvorrichtung 7 in der Gestalt von beispielsweise horizontal nebeneinander angeordneten Betätigungszylinder 7 auf.

An der Trageinheit 2 sind Zentrierorgane 20 zur Vorzentrierung der Trageinheit 2 angeordnet. Am Elektrokontaktträger 5 sind weitere Zentrierorgane 20 zur Feinzentrierung angeordnet. Die Zentrierorgane 20 sind jeweils durch einen Zentrierdorn 20a und einer Zentrierbuchse 20b gebildet, wobei jeweils ein Zentrierdorn 20a in die Zentrierbuchse 20b der Gegenkupplung beim Kuppelvorgang, d.h. beim jeweiligen Längsbewegen bzw. Längsverschieben der Trageinheit 2 und der Elektrokontaktkupplung 5, greift. Die Anordnung der Zentrierorgane 20 ist zweckmäßig derart, dass dem Zentrierdorn 20a zur Vorzentrierung an der Trageinheit 2 auf der gleichen Seite zur senkrechten Mittellängsebene eine Zentrierbuchse 20b am Elektrokontaktträger 5 zugeordnet ist, und dass der Zentrierbuchse 20b zur Vorzentrierung der Trageinheit 2 auf der anderen Seite der senkrechten Längsmittelebene ein Zentrierdorn 20a zur Feinzentrierung am Elektrokontaktträger 5 zugeordnet ist. Somit sind auf jeder Seite von der senkrechten Längsmittelebene jeweils ein Zentrierdorn 20a und eine Zentrierbuchse 20b untereinander angeordnet.

Im vorderen Teil des Elektrokontaktträgers 5 sind die elektrischen Kontaktterminals 6 nach einem bestimmten Schema, weitgehend in einer Ebene und quer zur Längsrichtung 100 der Kupplung, im Kontaktspiegel angeordnet. Dabei sei darauf hingewiesen, das neben einer Ausstattung mit üblichen Stift-Buchsenkontakten zum Durchkuppeln elektrischer Signale, der Kontaktspiegel auch mit besonderen Datenbus-Kontakten und CCTV-Kontakten (Multimedia und Television) ausgestaltet sein kann.

### Bezugszeichenliste

- 1: Kupplungskopf
- 2: Trageinheit
- 3: Hydraulik-/Druckluftterminal
- 4: Hydraulik-/Druckluftleitung
- 5: Elektrokontaktkupplung, Elektrokontaktträger
- 6: Kontaktterminal
- 7: Betätigungsvorrichtung
- 8: Kuppelebene
- 9: Auslösevorrichtung
- 10: Kupplungsmechanismus

- 12: Gehäuse
- 13: Bolzen
- 14: Buchse

- 16: Verstellstift
- 17: Schwenkbolzen
- 18: Schwenkarm
- 19: Rücksetzeinrichtung
- 20: Zentrierorgan
- 20a: Zentrierdorn
- 20b: Zentrierbuchse
- 21: Datenbuskontakt
- 22: Begrenzungsvorrichtung
- 23: Führungsschlitten
- 24: Führungsstange

- 100: Längsrichtung der Kupplung

## Patentansprüche

1. Automatische Mittelpufferkupplung, insbesondere der Bauart "Tightlock/AAR", für ein mehrgliedriges Schienenfahrzeug, mit:
- einem Kupplungskopf (1) zum mechanischen und kraftschlüssigen Verkuppeln eines ersten Wagenkastens mit einem benachbarten zweiten Wagenkasten
wobei der Kupplungskopf (1) zur Vor- und Feinzentrierung als Bolzen-/Buchsenanordnung (13; 14) ausgeführte Zentrierorgane (20) aufweist;
- einer unterhalb des Kupplungskopfes (1) angeordneten Trageinheit (2), die zumindest ein Hydraulik- und/oder Druckluftterminal (3) einer Hydraulik- und/oder Druckluftleitung aufweist;
- einem unterhalb der Trageinheit (2) angeordneten und in Längsrichtung (100) der Mittelpufferkupplung verschiebbar geführten Elektrokontaktträger (5), der Kontaktterminals (6) für elektrische Verbindungen aufweist; und mit
- einer über die Hydraulik- und/oder Druckluftleitung (4) hydraulisch oder pneumatisch ansteuerbaren Betätigungsvorrichtung (7) zur Längsverschiebung des Elektrokontaktträgers (5),
wobei der Elektrokontaktträger (5) im entkuppelten Zustand in einer entkuppelten Lage hinter der Kuppelebene (8) der Mittelpufferkupplung vorliegt, und wobei der Elektrokontaktträger (5) aus der ungekuppelten hinteren Lage mittels der Betätigungsvorrichtung (7) in eine vordere, kuppelbereite Lage in der Kuppelebene (8) verschiebbar ist,
**dadurch gekennzeichnet, dass**
die Zentrierorgane (20) gleichzeitig als Auslösevorrichtung (9) zum Auslösen eines Kupplungsmechanismus (10) zum Durchkuppeln des zumindest einen Hydraulik- und/oder Druckluftterminals (3) bei dem mechanischen Verkuppeln der benachbarten Wagenkästen dienen, wobei in der Buchse (14) der Bolzen-/Buchsenanordnung (13; 14), die beim Verkuppeln mit dem benachbarten Wagenkasten den entsprechend komplementär angeordneten Bolzen des benachbarten Wagenkastens aufnimmt, ein in Längsrichtung (100) der Kupplung verschiebbarer Verstellstift (16) angeordnet ist, der beim mechanischen Verkuppeln der benachbarten Wagenkästen durch einen eindringenden Bolzen des benachbarten Wagenkastens von der Kupplungsebene (8) weg verschoben wird und **dadurch** den Kupplungsmechanismus (10) auslöst.

2. Mittelpufferkupplung nach Anspruch 1,
**dadurch gekennzeichnet, dass**
das zumindest eine Hydraulik- und/oder Druckluftterminal (3) in einem in Längsrichtung (100) der Mittelpufferkupplung verschiebbaren Gehäuse (12) derart angeordnet ist, dass das zumindest eine Hydraulik- und/oder Druckluftterminal (3) im entkuppelten Zustand in einer entkuppelten Lage hinter der Kupplungsebene (8) vorliegt und zusammen mit dem Gehäuse (12) mit Hilfe des Kupplungsmechanismus (10) aus der ungekuppelten, hinteren Lage in eine vordere, kuppelbereite Lage in die Kuppelebene (8) verschiebbar ist.

3. Mittelpufferkupplung nach einem der vorhergehenden Ansprüche,
**dadurch gekennzeichnet, dass**
der Kupplungsmechanismus (10) einen um einen Schwenkbolzen (17) drehbar gelagerten Schwenkarm (18) aufweist, der den Verstellstift (16) mit dem Gehäuse (12) des zumindest einen Hydraulik- und/oder Druckluftterminals (3) kraftschlüssig verbindet.

4. Mittelpufferkupplung nach Anspruch 3,
**dadurch gekennzeichnet, dass**
der Schwenkarm (18) derart mit dem Verstellstift (16) einerseits und dem Gehäuse (12) andererseits verbunden ist, dass nur Zug- oder Schubkräfte in Längsrichtung (100) der Kupplung vom Verstellstift (16) zum Gehäuse (12) übertragen werden.

5. Mittelpufferkupplung nach einem der vorhergehenden Ansprüche,
**dadurch gekennzeichnet, dass**
die Auslösevorrichtung (9) ferner eine Rücksetzeinrichtung (19) aufweist, die derart ausgeführt ist, um nach dem mechanischen Entkuppeln der beiden Wagenkästen den Kupplungsmechanismus (10) in einen unausgelösten Zustand zurückzusetzen, in welchem die Hydraulik- und/oder Druckluftterminals (3) entkuppelt und die Hydraulik- und/oder Druckluftleitung (4) getrennt vorliegen.

6. Mittelpufferkupplung nach Anspruch 5,
**dadurch gekennzeichnet, dass**
die Rücksetzeinrichtung (19) ein Federelement aufweist, dass beim Auslösen des Kupplungsmechanismus (10) gespannt wird und nach dem mechanischen Entkuppeln entspannt.

7. Mittelpufferkupplung nach einem der vorhergehenden Ansprüche,
**dadurch gekennzeichnet, dass**
nach dem Durchkuppeln des zumindest einen Hydraulik- und/oder Druckluftterminals (3) dieser mittels einer Begrenzungsvorrichtung (22) in der Kupplungsebene (8) gehalten wird.

## Claims

1. Automatic central buffer coupling, in particular of the "Tightlock/AAR'' type, for a multiple-unit rail vehicle, comprising:
- a coupling head (1) for the mechanical and non-positive coupling of a first coach body to an adjacent second coach body, the coupling head (1) having centring elements (20) designed as a pin/socket arrangement (13; 14) for pre-centring and precision centring;
- a supporting unit (2) arranged below the coupling head (1) having at least one hydraulic and/or compressed-air terminal (3) of a hydraulic and/or compressed-air line;
- an electrical contact carrier (5) arranged below the supporting unit (2) and displaceably guided in the longitudinal direction (100) of the central buffer coupling having contact terminals (6) for electrical connections, and
- an actuating device (7) hydraulically or pneumatically controlled by means of the hydraulic and/or compressed-air line (4) for the longitudinal displacement of the electrical contact carrier (5),
wherein the electrical contact carrier (5) is in an uncoupled position behind the coupling plane (8) of the central buffer coupling in the uncoupled state and
wherein the electrical contact carrier (5) can be displaced from the uncoupled rear position into a front ready-to-couple position in the coupling plane (8) by means of the actuating device (7),
**characterised in that** the centring elements (20) serve simultaneously as a trigger device (9) for triggering a coupling mechanism (10) for the coupling of the at least one hydraulic and/or compressed-air terminal (3) upon the mechanical coupling of the adjacent coach bodies, wherein an adjusting pin (16) displaceable in the longitudinal direction (100) of the coupling is arranged in the socket (14) of the pin/socket arrangement (13; 14) which, upon coupling to the adjacent coach body, receives the pin of the adjacent coach body arranged in a correspondingly complementary manner, this adjusting pin being displaced away from the coupling plane (8) upon the mechanical coupling of the adjacent coach bodies by a penetrating pin of the adjacent coach body and thereby triggering the coupling mechanism (10).

2. Central buffer coupling according to claim 1, **characterised in that** the at least one hydraulic and/or compressed-air terminal (3) is arranged in a housing (12) displaceable in the longitudinal direction (100) of the central buffer coupling in such a manner that the at least one hydraulic and/or compressed-air terminal (3) is in an uncoupled position behind the coupling plane (8) in the uncoupled state and can be displaced together with the housing (12) from the uncoupled rear position into a front ready-to-couple position in the coupling plane (8) with the aid of the coupling mechanism (10).

3. Central buffer coupling according to one of the preceding claims, **characterised in that** the coupling mechanism (10) has a swivel arm (18) which is mounted to pivot about a swivel pin (17) and which connects the adjusting pin (16) non-positively to the housing (12) of the at least one hydraulic and/or compressed-air terminal (3).

4. Central buffer coupling according to claim 3, **characterised in that** the swivel arm (18) is connected, on the one hand, to the adjusting pin (16) and, on the other hand, to the housing (12), in such a manner that only tractive or thrust forces are transmitted from the adjusting pin (16) to the housing (12) in the longitudinal direction (100) of the coupling.

5. Central buffer coupling according to one of the preceding claims, **characterised in that** the trigger device (9) furthermore has a reset device (19) designed to reset the coupling mechanism (10) to a non-triggered state in which the hydraulic and/or compressed-air terminals (3) are uncoupled and the hydraulic and/or compressed-air line (4) is separated following the mechanical uncoupling of the two coach bodies.

6. Central buffer coupling according to claim 5, **characterised in that** the reset device (19) has a spring element which is tensioned when the coupling mechanism (10) is triggered and relaxed following the mechanical uncoupling.

7. Central buffer coupling according to one of the preceding claims, **characterised in that**, following the coupling of the at least one hydraulic and/or compressed-air terminal (3), the latter is held in the coupling plane (8) by means of a limiting device (22).

## Revendications

1. Attelage central automatique, en particulier du modèle "Tightlock/AAR", pour un véhicule ferroviaire en plusieurs éléments, comprenant :
- une tête d'attelage (1) pour l'accouplement mécanique avec coopération de forces d'une première caisse de wagon avec une seconde caisse de wagon voisine, ladite tête d'attelage (1) comprenant des organes de centrage (20) pour le centrage préliminaire et pour le centrage fin, réalisés sous la forme d'un agencement à goujon-et-douille (13 ; 14) ;
- une unité portante (2) agencée au-dessous de la tête d'attelage (1), qui comporte au moins un terminal hydraulique et/ou à air comprimé (3) d'une conduite hydraulique et/ou d'une conduite à air comprimé ;
- un porte-contacts électrique (5) agencé au-dessous de l'unité portante (2) et réalisé avec possibilité de translation dans la direction longitudinale (100) de l'attelage central, ledit porte-contacts comportant des bornes de contact (6) pour des liaisons électriques ; et
- un dispositif d'actionnement (7) à pilotage hydraulique ou pneumatique via la conduite hydraulique et/ou la conduite à air comprimé (64), pour la translation longitudinale du porte-contacts électrique (5),
dans lequel le porte-contacts électrique (5) se trouve, dans la situation découplée, dans une position découplée derrière le plan d'accouplement (8) de l'attelage central, et le porte-contacts électrique (5) est susceptible d'être déplacé depuis la position postérieure découplée au moyen du dispositif d'actionnement (7) vers une position antérieure et prête à un accouplement dans le plan d'accouplement (8),
**caractérisé en ce que**
les organes de centrage (20) servent simultanément de dispositif de déclenchement (9) pour déclencher un mécanisme d'accouplement (10) afin d'accoupler ledit au moins un terminal hydraulique et/ou à air comprimé (3) lors de l'accouplement mécanique des caisses de wagons voisines, et dans lequel, dans la douille (14) de l'agencement à goujon-et-douille (13 ; 14), laquelle reçoit lors de l'accouplement avec la caisse de wagon voisine le goujon, agencé de façon complémentaire, de la caisse de wagon voisine, une tige de déplacement (16) est agencée avec possibilité de translation en direction longitudinale (100) de l'accouplement, tige qui est déplacée en éloignement du plan d'accouplement (8) par un goujon en pénétration de la caisse de wagon voisine lors de l'accouplement mécanique de la caisse de wagon voisine, et déclenche ainsi le mécanisme d'accouplement (10).

2. Attelage central selon la revendication 1, **caractérisé en ce qu'**au moins un terminal hydraulique et/ou à air comprimé (3) est agencé dans un boîtier (12) capable de se déplacer en translation en direction longitudinale (100) de l'attelage central de telle façon que ledit au moins un terminal hydraulique et/ou à air comprimé (3) se présente, dans la situation découplée, dans une position découplée derrière le plan d'accouplement (8), et est susceptible d'être déplacé conjointement avec le boîtier (12) à l'aide du mécanisme d'accouplement (10) depuis la position postérieure découplée jusque dans une position antérieure prête à l'accouplement, dans le plan d'accouplement (8).

3. Attelage central selon l'une des revendications précédentes, **caractérisé en ce que** le mécanisme d'accouplement (10) comprend un bras pivotant (18) monté en rotation autour d'un goujon de pivotement (17), ledit bras reliant la tige de déplacement (16) au boîtier (12) dudit au moins un terminal hydraulique et/ou à air comprimé (3) en coopération de forces.

4. Attelage central selon la revendication 3, **caractérisé en ce que** le bras pivotant (18) est relié d'une part à la tige de déplacement (16) et d'autre part au boîtier (12) de telle façon que seules des forces de traction ou de poussée sont transmises de la tige de déplacement (16) au boîtier (12) dans la direction longitudinale (100) de l'accouplement.

5. Attelage central selon l'une des revendications précédentes, **caractérisé en ce que** le dispositif de déclenchement (9) comprend en outre un moyen de rétablissement (19), lequel est réalisé de manière à, après le désaccouplement mécanique des deux caisses de wagons voisines, rétablir le mécanisme d'accouplement (10) dans un état non déclenché dans lequel le terminal hydraulique et/ou à air comprimé (3) est découplé et les conduites hydrauliques et/ou à air comprimé (4) se présentent séparément.

6. Attelage central selon la revendication 5, **caractérisé en ce que** le moyen de rétablissement (19) comprend un élément à un ressort qui est bandé lors du déclenchement du mécanisme d'accouplement (10) et qui se détend après le désaccouplement mécanique.

7. Attelage central selon l'une des revendications précédentes, **caractérisé en ce qu'**après l'accouplement dudit au moins un terminal hydraulique et/ou à air comprimé (3), celui-ci est maintenu dans le plan d'accouplement (8) au moyen de d'un dispositif de limitation (22).
